# EUROPÄISCHE PATENTSCHRIFT

(11) **EP 1 083 291 B1**
(45) Veröffentlichungstag und Bekanntmachung des Hinweises auf die Patenterteilung: **23.04.2003**
(21) Anmeldenummer: 00118882.0
(22) Anmeldetag: 31.08.2000
(51) Int. Cl.: E06B 9/68

(54) **Elektrische Antriebsvorrichtung für Verdunkelungs-oder Beschattungsvorrichtung**
Electrical drive device for roller shutter
Dispositif d'entraînement éléctrique pour volet roulant

(30) Priorität: 07.09.1999 DE 19942512
(43) Veröffentlichungstag der Anmeldung: 14.03.2001
(73) Patentinhaber: SOMFY Feinmechanik und Elektrotechnik GmbH, 72105 Rottenburg (DE)
(72) Erfinder: Steidle, Siegfried, 71254 Ditzingen (DE); Klöckner, Harald, 71696 Möglingen (DE); Barth, Heinrich, 71229 Leonberg (DE); Fröhlich, Oliver, 71735 Eberdingen-Hochdorf (DE); Schaad, Harald, 71706 Markgröningen (DE); Weiss, Stefan, 71711 Steinheim-Kleinbottwar (DE)
(74) Vertreter: Jakelski, Joachim, Dr.

(56) Entgegenhaltungen:
- EP-A- 0 092 118
- EP-A- 0 808 986
- DE-A- 3 032 031
- DE-A- 3 834 643
- DE-A- 4 440 449
- DE-U- 29 722 936

## Beschreibung

### STAND DER TECHNIK

Die Erfindung betrifft eine elektrische Antriebsvorrichtung für Verdunkelungs- oder Beschattungsvorrichtungen in oder an Gebäuden, wie Rolläden, Jalousien, Rollos, Markisen, Lamellenvorhänge od.dgl., nach der Gattung des Hauptanspruchs.

Aus der DE 44 20 980 C2 oder der DE 29722936 U1 sind elektrische Antriebsvorrichtung dieser Gattung mit einer Gurtwickelvorrichtung für den Gurt eines Rolladens bekannt. Diese bekannten Antriebsvorrichtungen können in einer Mauerausnehmung anstelle eines handbetriebenen Gurtwicklers eingebaut werden, was sehr kleine Gehäusebauformen erforderlich macht. Demzufolge sollten auch die übrigen Komponenten möglichst klein sein, insbesondere auch der als Elektromotor ausgebildete Antriebsmotor.

Aus der DE 38 34 643 A geht eine elektrische Antriebsvorrichtung für Vertikaltore hervor, bei der als Motor ein Gleichstrommotor verwendet wird, der hinsichtlich Drehzahl und Drehmoment in weiten Bereichen regelbar ist. Eine Bedienungs- und/oder Einstellmöglichkeit des Motors ist jedoch nicht vorgesehen.

Aus der EP-A-0 808 986 ist eine Steuerung für Antriebe von Toren bekannt mit Mitteln zur Veränderung des Drehmomentes des Antriebsmotors während des Ablaufes oder des Anhebens des Tores, wobei das Drehmoment des Antriebsmotors in Abhängigkeit vom Drehmomentbedarf des Tores gesteuert wird. Damit werden eine schonende Betriebsweise und ein automatisches Stoppen an Hindernissen erreicht.

Eine Verdunkelungsvorrichtung mit einem Rolladen, der mittels eines Elektromotors auf- und abwickelbar ist, geht ferner aus der EP-A-0 092 118 hervor.

Auch bei anderen bekannten elektrischen Antriebsvorrichtungen, beispielsweise Rohrmotoren oder Antriebsmotoren für Rollos oder Markisen, besteht die Forderung nach einer möglichst kompakten und kleinvolumigen Bauweise, um beispielsweise Wickelwellen mit kleinem Durchmesser verwenden zu können oder damit die elektrische Antriebsvorrichtung optisch nicht störend in Erscheinung tritt.

Um trotz der kleinen Bauform von Elektromotoren die zur Bewegung der Verdunkelungs- oder Beschattungsvorrichtung erforderlichen Kräfte aufbringen zu können, werden Kleinmotoren mit hoher Drehzahl und entsprechend Untersetzungsgetriebe mit grosser Untersetzung verwendet. Durch diese hohen Drehzahlen mit Getriebeuntersetzung verursachen die sich bewegenden Komponenten abhängig von der Art des Mauerwerks und der Befestigung im oder am Mauerwerk störende Geräusche, die sich durch Körperund Luftschall im Gebäude verbreiten und insbesondere während der Nachtruhe unerwünscht sind. Unabhängig vom Schallpegel werden die mit hohen Drehzahlen verbundenen Frequenzen subjektiv meistens als störend empfunden.

### VORTEILE DER ERFINDUNG

Die erfindungsgemässe elektrische Antriebsvorrichtung mit den kennzeichnenden Merkmalen des Hauptanspruchs hat den Vorteil, dass die Drehzahl des in der Antriebsvorrichtung vorhandenen Elektromotors entsprechend den individuellen Gegebenheiten in den meisten Fällen herabgesetzt werden kann, wobei immer noch eine ausreichende Antriebsleistung vorhanden ist. Die Elektromotoren müssen nämlich so ausgelegt werden, dass sie auch bei ungünstigsten Verhältnissen noch eine ausreichende Antriebsleistung zur Verfügung stellen können, beispielsweise für sehr grossflächige Rolläden aus schwerem Material, wie Holz oder Metall. Häufig benötigen auch ältere Rolläden, die mit einer Antriebsvorrichtung nachgerüstet werden, eine besonders hohe Antriebsleistung, da sie neben ihrer grossen Masse häufig auch noch schwergängig sind. Wenn nun eine solche für ungünstigste Verhältnisse ausgelegte Antriebsvorrichtung für einen kleinen, leichtgewichtigen und leichtgängigen Rolladen eingesetzt wird, so kann die Antriebsleistung erfindungsgemäss durch Drehzahlreduzierung wesentlich herabgesetzt werden, wobei dann immer noch eine ausreichende Antriebsleistung zur Verfügung steht. Diese Absenkung der Drehzahl führt zur angestrebten Geräuschreduzierung. Die Herabsetzung der Drehzahl kann somit individuell in Abhängigkeit der vorgenommenen Gegebenheiten erfolgen, so dass jeweils eine maximale Geräuschreduzierung erreicht werden kann. Die infolge der Herabsetzung der Drehzahl reduzierte Antriebsleistung führt zusätzlich auch zu einer Energieeinsparung, was sich vor allem bei Batteriebetrieb oder Solarbetrieb als besonders vorteilhaft erweist. Neben der Geräuschreduzierung durch geringere Motor- und Getriebegeräusche werden auch durch die langsameren Bewegungen die Geräusche der Verdunkelungseinrichtung oder Beschattungsvorrichtung selbst reduziert. Damit verbunden ist ein auch ein schonenderer Betrieb der sich bewegenden Komponenten und eine entsprechend längere Lebensdauer.

Durch die in den Unteransprüchen aufgeführten Massnahmen sind vorteilhafte Weiterbildungen und Verbesserungen der im Hauptanspruch angegebenen Antriebsvorrichtung möglich.

Die Bedienungs- und/oder Einstellmittel sind mindestens teilweise zur Vorgabe wenigstens einer gewünschten Drehzahl, insbesondere eines Drehzahl-Sollwerts, ausgebildet, so dass dieser sehr schnell und einfach vorgewählt und auch verändert werden kann, um beispielsweise eine weitere Drehzahlabsenkung zu testen oder bei einer erfolgten zu starken Drehzahlabsenkung diese wieder nach oben zu korrigieren. Die Bedienungs- und/oder Einstellmittel weisen dabei zweckmässigerweise eine Tastatur und/oder einen Drehsteller auf.

Die Antriebsvorrichtung bzw. ein darin enthaltener Mikrorechner weist vorzugsweise nichtflüchtige Speichermittel zur Speicherung wenigstens eines vorgegebenen Drehzahl-Sollwerts auf.

Zur Erfassung des Drehzahl-Istwerts für die Drehzahlregelung ist zweckmässigerweise ein Drehzahlsensor an der Motorwelle an einem Getrieberad des Untersetzungsgetriebes oder an einer Wickelvorrichtung, beispielsweise für ein Gurtband, angeordnet. Alternativ hierzu kann der Drehzahl-Istwert auch über Messmittel für den Motorstrom durch Auswertemittel erfasst werden.

Es hat sich weiterhin als vorteilhaft erwiesen, für unterschiedliche Betriebszustände und/oder Zeiten unterschiedliche Drehzahl-Sollwerte vorzugeben. Beispielsweise ist bei einem Rolladen die erforderliche Leistung beim Aufwickeln erheblich grösser als beim Abwickeln.

Entsprechend können für diese beiden Betriebszustände unterschiedliche Drehzahl-Sollwerte vorgegeben werden, das heisst, das Abwickeln erfolgt dann bei geringerer Drehzahl und entsprechend stärkerer Geräuschreduzierung. Eine weitere Möglichkeit besteht darin, beispielsweise bei Nacht oder während anderer Ruhezeiten die maximal mögliche Drehzahlreduzierung vorzunehmen, während in anderen Zeiten, zu denen die Geräusche keine so grosse Rolle spielen, eine höhere Drehzahl vorgegeben wird.

Die Regelungs- oder Steuereinrichtung für die Drehzahl ist zweckmässigerweise in der ohnehin vorhandenen allgemeinen Steuerelektronik für die elektrische Antriebsvorrichtung integriert. Da eine Drehzahlerfassung auch bei bekannten Antriebsvorrichtungen bereits vorhanden ist, kann im Falle der Ausführung durch einen Mikrorechner die Erfindung allein durch zusätzliche Programmierung realisiert werden, ohne dass die Hardware verändert werden müsste.

### ZEICHNUNG

Ein Ausführungsbeispiel der Erfindung ist in.der Zeichnung dargestellt und in der nachfolgenden Beschreibung näher erläutert. Die einzige Figur zeigt eine vereinfachte Blockdarstellung einer elektrischen Antriebsvorrichtung für einen Rolladen als Ausführungsbeispiel der Erfindung.

### BESCHREIBUNG DES AUSFÜHRUNGSBEISPIELS

Die einzige Figur zeigt eine elektrische Antriebsvorrichtung für einen schematisch dargestellten Rolladen, bei dem ein Rolladenpanzer 10 auf einer Wickelwelle 11 auf- und abwickelbar ist. Ein in einem Gehäuse 12 angeordneter elektrischer Antriebsmotor 13 treibt über ein untersetzungsgetriebe 14 die Wickelwelle 11 an, beispielsweise mittels eines Gurts 15. Das Gehäuse 12 kann beispielsweise gemäss dem eingangs angegebenen Stand der Technik ausgebildet sein, das heisst, es kann zumindest teilweise in eine Mauerausnehmung anstelle eines handbetriebenen Gurtwicklers eingebaut werden, wobei ein die Mauerausnehmung überdeckender flacher Gehäusebereich mit der Mauer verschraubt wird. Ein mit der Wickelwelle 11 in Wirkverbindung stehender Gurt mündet im Gehäuse 12 und wird dort mittels einer nicht dargestellten Gurthaspel auf- und abgewickelt. Der mit der Gurthaspel versehene Gehäusebereich greift dabei üblicherweise in die Mauerausnehmung ein.

Das Gehäuse enthält weiterhin eine Motorsteuerelektronik 16, die beispielsweise als Mikrorechner ausgebildet ist oder einen solchen enthält. Zur Bedienung dient ein Bedien- und Anzeigefeld 17, das aussen am Gehäuse angeordnet und von dort aus bedienbar bzw. ablesbar ist. Das Anzeigefeld kann dabei als Display oder Leuchtdiodenanordnung ausgebildet sein oder bei einer einfachen Ausführung auch entfallen. Das Bedienfeld besitzt mehrere Bedientasten, kann jedoch alternativ oder zusätzlich auch einen Drehsteller besitzen.

In der Motorsteuerelektronik 16 ist eine Drehzahlregelungseinrichtung 18 integriert. Mittels des Bedien- und Anzeigefelds 17 kann ein Drehzahl-Sollwert in einen nichtflüchtigen Speicher 19 der Motorsteuerelektronik 16 eingegeben werden. Der Drehzahl-Istwert wird mittels einer Drehzahlerfassungseinrichtung 20 erfasst und der Drehzahlregelungseinrichtung 18 zugeführt. Die Drehzahlerfassung kann dabei optisch, induktiv oder mittels Hall-Effekt an der Motorwelle, einem Getriebezahnrad des Untersetzungsgetriebes 14, der Abtriebswelle oder der Gurthaspel erfolgen. Alternativ hierzu kann auch der Motorstrom des Antriebsmotors 13 gemessen und daraus die Drehzahl anhand einer in der Motorsteuerelektronik 16 gespeicherten Motorkennlinie bestimmt werden.

Derartige elektrische Antriebsvorrichtungen müssen für maximal auftretende Kräfte und Belastungen ausgelegt sein, das heisst für sehr schwere, grossflächige und schwergängige Rolläden oder andere Verdunkelungs- oder Beschattungsvorrichtungen. Wird die Antriebsvorrichtung nun beispielsweise für einen kleinen, leichten und leichtgängigen Rollladen eingesetzt, so ist die Antriebsvorrichtung leistungsmässig überdimensioniert. Um die maximal mögliche Leistung abzugeben und gleichzeitig eine kleine Bauweise realisieren zu können, werden üblicherweise Kleinmotoren mit sehr hoher Drehzahl und Untersetzungsgetriebe mit grossem Untersetzungsverhältnis eingesetzt. Diese Drehzahlen verursachen Lärmbelästigungen durch Körper- und Luftschall im Gebäude, beispielsweise über den Kontakt mit dem Mauerwerk, Halteschrauben im Mauerwerk oder Schallabstrahlungen in den Raum. Diese Lärmbelästigung kann nun durch Absenken der Drehzahl des Antriebsmotors 13 abgesenkt werden. Die Drehzahl kann dabei so weit abgesenkt werden, bis gerade noch die erforderliche Leistung abgegeben werden kann. Dies kann versuchsweise erfolgen, durch nacheinander erfolgende Eingaben verschiedener Drehzahl-Sollwerte in den Speicher 19. Der Auf- und Abwickelvorgang verlangsamt sich dadurch zwar, jedoch kann dies nach individuellen Bedürfnissen oder Empfindungen mehr oder weniger in Kauf genommen werden. Jedenfalls ist eine beliebige individuelle Anpassung an die jeweiligen Leistungserfordernisse möglich.

Bei komfortableren Ausführungen können auch mehrere verschiedene Drehzahl-Sollwerte in den Speicher 19 eingegeben werden, die für verschiedene Betriebszustände wirksam sind. So wird beispielsweise für den Abwickelvorgang eines Rolladenpanzers wesentlich weniger Leistung benötigt als für den Aufwickelvorgang. Für den Abwickelvorgang kann daher ein wesentlich niedrigerer Drehzahl-Sollwert vorgegeben werden gegenüber einem Drehzahl-Sollwert für den Aufwickelvorgang. Weiterhin kann während der Nacht oder anderer Ruhezeiten ein gerade noch vertretbarer, sehr niedriger Drehzahl-Sollwert vorgegeben werden, um eine möglichst grosse Geräuschminderung zu erzielen, wobei eine sehr langsame Bewegung in Kauf genommen wird. Dagegen kann für die übrigen Zeiten ein höherer Drehzahl-Sollwert vorgegeben werden, um bei etwas höherer Geräuschbelastung schnellere Bewegungen des Rolladenpanzers zu erzielen.

In einer einfacheren Ausführung kann anstelle einer Drehzahlregelungseinrichtung eine einfachere Steuereinrichtung treten, wobei die Drehzahl beispielsweise mittels eines Drehstellers eingestellt wird.

Die Erfindung ist selbstverständlich nicht auf die Anwendung für Rolläden beschränkt, sondern entsprechende Antriebsvorrichtungen können auch für andere Verdunkelungs- oder Beschattungsvorrichtungen in oder an Gebäuden eingesetzt werden, wie Jalousien, Rollos, Markisen, Lamellenvorhänge od.dgl.

## Patentansprüche

1. Elektrische Antriebsvorrichtung für Verdunkelungsoder Beschattungsvorrichtungen in oder an Gebäuden, wie Rolläden, Jalousien, Rollos, Markisen, Lamellenvorhänge od.dgl., mit einem elektrischen Antriebsmotor, mit einem Untersetzungsgetriebe, mit einem Antriebselement einer Verdunkelungs- oder Beschattungsvorrichtung und mit Bedienungs- und/oder Einstellmitteln für die elektrische Antriebsvorrichtung, **dadurch gekennzeichnet, dass** eine Regelungsoder Steuereinrichtung (18) zur Geräuschreduzierung durch wahlweise Absenkung der Drehzahl des Antriebsmotors (13) unter die Maximaldrehzahl vorgesehen ist.

2. Antriebsvorrichtung nach Anspruch 1, **dadurch gekennzeichnet, dass** die Bedienungs- und/oder Einstellmittel (17) mindestens teilweise zur Vorgabe wenigstens einer gewünschten Drehzahl, insbesondere eines Drehzahl-Sollwerts, ausgebildet sind.

3. Antriebsvorrichtung nach Anspruch 1 oder 2, **dadurch gekennzeichnet, dass** die Bedienungs- und/oder Einstellmittel (17) eine Tastatur und/oder einen Drehsteller aufweisen.

4. Antriebsvorrichtung nach einem der vorhergehenden Ansprüche, **gekennzeichnet durch** nichtflüchtige Speichermittel (19) zur Speicherung wenigstens eines vorgebbaren Drehzahl-Sollwerts.

5. Antriebsvorrichtung nach einem der vorhergehenden Ansprüche, **dadurch gekennzeichnet, dass** zur Erfassung des Drehzahl-Istwerts für die Drehzahlregelung ein Drehzahlsensor (20) an der Motorwelle, an einem Getrieberad des Untersetzungsgetriebes (14), an einer Abtriebswelle oder an einer Wickelvorrichtung angeordnet ist.

6. Antriebsvorrichtung nach einem der Ansprüche 1 bis 4, **dadurch gekennzeichnet, dass** zur Erfassung des Drehzahl-Istwerts für die Drehzahlregelung Messmittel für den Motorstrom des Antriebsmotors (13) und Auswertemittel zur Bestimmung des Drehzahl-Istwerts aus dem Motorstromwert vorgesehen sind.

7. Antriebsvorrichtung nach einem der vorhergehenden Ansprüche, **dadurch gekennzeichnet, dass** für unterschiedliche Betriebszustände und/oder Betriebszeiten unterschiedliche Drehzahl-Sollwerte vorgebbar sind.

8. Antriebsvorrichtung nach einem der vorhergehenden Ansprüche, **dadurch gekennzeichnet, dass** die Regelungs- oder Steuereinrichtung (18) für die Drehzahl in einer allgemeinen Motorsteuerelektronik (16) für die elektrische Antriebsvorrichtung integriert ist.

## Claims

1. An electric driving mechanism for light-excluding devices and shading devices in or on buildings, such as roller-type shutters, Venetian blinds, roller blinds, awnings, vertical blinds or the like, with an electric driving motor, with a reducing gear, with a driving element of a light-excluding device or shading device, and with means for operating and/or adjusting the electric driving mechanism, **characterised in that** a regulating or control device (18) is provided for noise reduction by selectively reducing the speed of the driving motor (13) below the maximum speed.

2. A driving mechanism according to Claim 1, **characterised in that** the operating and/or adjusting means (17) are at least in part designed for pre-selecting at least one desired speed, in particular a speed reference value.

3. A driving mechanism according to Claim 1 or 2, **characterised in that** the operating and/or adjusting means (17) have a keyboard and/or a rotating actuator.

4. A driving mechanism according to one of the preceding claims, **characterised by** nonvolatile storage means (19) for storing at least one pre-selectable speed reference value.

5. A driving mechanism according to one of the preceding claims, **characterised in that**, for the purpose of determining the actual speed value for regulating the speed, a speed sensor (20) is positioned on the motor shaft, on a gear wheel of the reducing gear (14), on a drive shaft or on a winding mechanism.

6. An electric driving mechanism according to one of Claims 1 to 4, **characterised in that**, for the purpose of determining the actual speed value for regulating the speed, means for measuring the motor current of the driving motor (13) and evaluation means for determining the actual speed value from the motor-current value are provided.

7. A driving mechanism according to one of the preceding claims, **characterised in that** different speed reference values are pre-selectable for different operating conditions and/or operating times.

8. A driving mechanism according to one of the preceding claims, **characterised in that** the device (18) for regulating or controlling the speed is integrated into a general motor-control electronics system (16) for the electric driving mechanism.

## Revendications

1. Dispositif d'entraînement pour des dispositifs d'occultation ou de protection contre le soleil dans ou sur des immeubles tels que des volets roulants, des stores, des rideaux roulants, des marquises, des stores vénitiens ou autres, comportant un moteur électrique avec un réducteur, un élément d'entraînement du dispositif d'occultation ou de protection contre le soleil et des moyens de commande et/ou de réglage du dispositif d'entraînement électrique,
**caractérisé par**
une installation de régulation ou de commande (18) pour réduire le bruit par diminution sélective de la vitesse de rotation du moteur (13) en dessous de la vitesse de rotation maximale.

2. Dispositif d'entraînement selon la revendication 1,
**caractérisé en ce que**
les moyens de manoeuvre et/ou de réglage (17) sont réalisés au moins en partie pour prédéfinir au moins une vitesse de rotation souhaitée, en particulier une vitesse de rotation de consigne.

3. Dispositif d'entraînement selon les revendications 1 ou 2,
**caractérisé en ce que**
le moyen de commande et/ou de réglage (17) comporte un clavier et/ou un bouton de réglage tournant.

4. Dispositif d'entraînement selon l'une des revendications précédentes,
**caractérisé par**
une mémoire (19) non volatile pour enregistrer au moins une valeur de consigne de vitesse de rotation prédéterminée.

5. Dispositif d'entraînement selon l'une quelconque des revendications précédentes,
**caractérisé en ce que**
pour saisir la valeur réelle de la vitesse de rotation pour la régulation de la vitesse de rotation il est prévu un capteur de vitesse de rotation (20) sur l'arbre moteur, sur une roue de transmission du réducteur (14), sur l'arbre de sortie ou sur un dispositif d'enroulement.

6. Dispositif d'entraînement selon l'une des revendications 1 à 4,
**caractérisé en ce que**
pour saisir la valeur réelle de la vitesse de rotation pour la régulation de la vitesse de rotation, des moyens de mesure sont prévus pour mesurer l'intensité du courant dans le moteur d'entraînement (13) et des moyens d'exploitation pour déterminer la valeur réelle de la vitesse de rotation à partir de l'intensité du courant dans le moteur.

7. Dispositif d'entraînement selon l'une quelconque des revendications précédentes,
**caractérisé par**
des valeurs de consigne de vitesses de rotation différentes pour des états de fonctionnement différents et/ou des durées de fonctionnement différentes.

8. Dispositif d'entraînement selon l'une des revendications précédentes,
**caractérisé en ce que**
l'installation de régulation ou de commande (18) de la vitesse de rotation est intégrée dans l'électronique générale (16) de commande du moteur pour le dispositif d'entraînement électrique.
